# EUROPÄISCHE PATENTSCHRIFT

(11) **EP 0 692 422 B1**
(45) Veröffentlichungstag und Bekanntmachung des Hinweises auf die Patenterteilung: **04.08.1999**
(21) Anmeldenummer: 95109164.4
(22) Anmeldetag: 14.06.1995
(51) Int. Cl.: B61K 7/12

(54) **Verfahren zum Steuern von Gleisbremsen einer Rangieranlage**
Method for controlling of retarders of a marshalling yard
Méthode de commande des freins de voie d'un triage de véhicules ferroviaires

(30) Priorität: 15.06.1994 DE 4420896
(43) Veröffentlichungstag der Anmeldung: 17.01.1996
(73) Patentinhaber: Deutsche Bahn Aktiengesellschaft, 10365 Berlin (DE)
(72) Erfinder: Bodenstein, Thomas, D-38889 Blankenburg (DE); Effler, Bernhard, D-38885 Wernigerode (DE); Bréum, Werner, D-38889 Blankenburg (DE); Landeck, Gernot, D-04425 Taucha (DE); Heintze, Gunter, D-01109 Dresden (DE)

(56) Entgegenhaltungen:
- DE-A- 1 605 368
- US-A- 3 844 514

## Beschreibung

Die Erfindung betrifft ein Verfahren zum Steuern von Gleisbremsen, insbesondere Tal- und Richtungsgleisbremsen in jeweils verschiedenen Ausführungsformen einer Rangieranlage, d. h. einem Rangierbahnhof sowohl mit Gefälle angeordneten Gleisen, als auch mit flachen Gleisgruppen zum gesteuerten Bremsen frei laufender Rangierabteilungen auf eine vorgegebene Geschwindigkeit.

In automatisch arbeitenden Rangieranlagen erfolgt die Zerlegung von zulaufenden Güterzügen, indem entsprechend ihrer Bestimmungsrichtung einzelne Rangierabteilungen abgekuppelt und sodann mit Hilfe einer Rangierlok über einen Ablaufberg abgedrückt werden. Die einzelnen Rangierabteilungen rollen daraufhin unter dem Einfluß der Schwerkraft talwärts in das jeweils vorbestimmte Richtungsgleis, wo sie mit weiteren Rangierabteilungen zu neuen Zügen zusammengestellt werden.

Entlang des Laufweges der Rangierabteilungen sind Gleisbremsen angeordnet, die unterschiedliche Aufgaben zu erfüllen haben. Die Talbremsen gleichen die großen Streuungen unterworfenen Laufeigenschaften der einzelnen Rangierabteilungen derart aus, daß der für eine einwandfreie Laufwegtrennung erforderliche Abstand zum jeweiligen Voraus- und Nachläufer eingehalten wird.

Außerdem haben die Talbremsen die Aufgabe, den ablaufenden Rangierabteilungen den Anteil an kinetischer Energie zu entziehen, der mit dem Bremsvermögen nachgeordneter, insbesondere der üblicherweise kleiner dimensionierten Richtungsgleisbremsen, nicht mehr bewältigt werden kann.

An die Richtungsgleisbremsen wird die Forderung gestellt, die Rangierabteilungen auf solche Auslaufgeschwindigkeiten abzubremsen, daß sie mit einer zulässigen Auflaufgeschwindigkeit entweder nachgeordnete Fördereinrichtungen oder, wie beim Verfahren der Laufzielbremsung, im Richtungsgleis bereits vorhandene Rangierabteilungen mit geringem Auflaufstoß erreichen.
Um diesen Zielsetzungen möglichst nahe zu kommen, sollen Gleisbremsen so arbeiten, daß vorgegebene Sollauslaufgeschwindigkeiten für alle in Frage kommenden Rangierabteilungen sehr genau eingehalten werden. Der Idealfall wäre dabei, wenn die jeweiligen Gleisbremsen über ihre gesamte Länge hinweg gleichmäßig beansprucht und demzufolge auch gleichmäßig abgenutzt werden. Ein optimaler Bremsverlauf ist also immer dann gegeben, wenn die gewünschte Sollauslaufgeschwindigkeit genau dann erreicht ist, kurz bevor, oder wenn die Rangierabteilung mit der letzten Achse aus der Gleisbremse rollt.

Ein bekanntes Verfahren (DE 2246306) zur Bremsensteuerung orientiert den Bremsvorgang an einer Sollkurve über das Geschwindigkeitsquadrat von der gemessenen Einlaufgeschwindigkeit. Solange sich Rangierabteilungen innerhalb des Wirkungsbereiches der Gleisbremse befinden, wird kontinuierlich der Ist-Geschwindigkeitsverlauf gemessen und in der Art eines Zweipunktreglers die Brems- bzw. Lösebefehle an die Gleisbremse ausgegeben, um die Ist-Geschwindigkeit möglichst nahe an den Verlauf der Sollkurve heranzuführen. Der Lösevorhalt wird als Produkt einer ermittelten Bremsverzögerung und der erwarteten Reaktionszeit der Bremse ermittelt.

Nachteilig bei der Anwendung des Verfahrens ist der Umstand, daß sich im allgemeinen nur etwa mittelschwere und relativ lange Rangierabteilungen durch fortlaufendes Zu- und Abschalten der Gleisbremse beherrschen lassen, wobei jedoch zahlreiche Lösespiele in Kauf zu nehmen sind. Anders zu beschreibenden Rangierabteilungen wird mit diesem Verfahren zumeist ein Geschwindigkeitsverlauf aufgeprägt, der zumindest die Bestimmung der für eine korrekte Berechnung des Lösevorhaltes notwendigen Bremsverzögerung nicht mehr zuläßt.

Bei einer anderen bekannten Steuerung, gemäß des Bulletins SEV/VSE 78 (1987) 5,7. März, wird eine ähnliche Sollkurve, allerdings auf die Geschwindigkeit und nicht auf deren Quadrat bezogen, vorteilhafterweise als Rampensollwert für einen P-Regler oder PI-Regler benutzt, der ausgangsseitig durch Variation der aktuellen Bremskraftstufe den Verlauf der Ist-Geschwindigkeit so beeinflußt, daß diese dem Rampensollwert folgt.

Ein anderes Verfahren, gemäß DE 2910511, benutzt die für die jeweiligen Rangierabteilungen berechneten Überschußanteile an kinetischer Energie, um daraus eine geeignete Soll-Bremskraftstufe festzulegen, mit der der Bremsvorgang begonnen wird. Ebenso wird, beginnend mit der Einlaufgeschwindigkeit, schrittweise ein Soll-Geschwindigkeitsverlauf unter Zugrundelegung einer achsbezogenen Soll-Bremsverzögerung vorgegeben.

Aufgabe der Bremsensteuerung ist es nun, den tatsächlichen Verlauf der Bremsverzögerung an deren Soll-Bremsverlauf heranzuführen oder Parallelität zu diesem herzustellen, damit der vorbestimmte Wert der Bremsverzögerung unmittelbar und ohne den bei Messungen sonst eintretenden Zeitverzug zur Berechnung des Lösevorhaltes herangezogen werden kann.

Das Verfahren gestattet durchaus eine hohe Präzision bei der Einhaltung vorgegebener Auslaufgeschwindigkeiten, setzt dazu aber voraus, daß sich alle Kategorien von Rangierabteilungen praktisch gleichermaßen schematisch so verhalten, daß spätestens im Bereich des Gleisbremsenendes Parallelität zur Soll-Bremsverzögerung besteht, ggf. um einen Festbetrag gegenüber der Sollkurve nach oben hin verschoben.

Sind Korrekturen der Ist-Bremsverzögerung nötig, was in der Praxis allein schon wegen des beständig abnehmenden Anteils an kinetischer Eigenenergie sehr häufig der Fall ist, so kann ein zugeschalteter Regler Bremskraftstufenänderungen veranlassen.

Dazu bedarf es einer Mindestzeitspanne, über die eine Abweichung feststellbar sein muß, und ebenso muß eine Änderungstendenz über eine Mindestzeitspanne bestehen bleiben. Eine unmittelbare und sofortige Reaktion des Reglers auf von diesem auszugleichende Einflüsse, wie Witterung oder veränderliche Reibungskoeffizienten, ist damit nur noch begrenzt möglich.

Andere bekannte Verfahren (DE 126826, DE 2048335, Rangiertechnik 12/69 S. 41) zeigen Methoden auf, mit denen das verzögerte Einschalten von Gleisbremsen realisiert werden kann, wenn dies aus ablauftechnologischen Gründen heraus erforderlich oder zweckmäßig ist.

Beim "verzögerten" Bremsen läuft die abzubremsende Rangierabteilung zunächst in die gelöste Gleisbremse ein, und der Bremsvorgang beginnt erst zu einem späteren Zeitpunkt, wenn das Bremsvermögen der Gleisbremse unter Berücksichtigung eines Sicherheitsabschlages gerade noch ausreicht, um der Rangierabteilung die Überschußanteile an kinetischer Energie zu entziehen.

Der Grundgedanke dieser Verfahren ist, daß die die Rangierabteilung charakterisierenden Kenngrößen, vor allem die Bremsverzögerung im Voraus neben den anderen eine Rangierabteilung charakterisierenden Kenngrößen spezifiziert werden. Die Bremsverzögerung einer Rangierabteilung stellt sich nach dem Einstellen einer bestimmten Bremskraftstufe ein.

Soll die Bestimmung der zu erwartenden Bremsverzögerung umgangen werden, so wird vorgeschlagen, auf analoge Kenngrößen zurückzugreifen, wie z. B. über eine Gewichtsmessung an der gesamten Rangierabteilung das Verhältnis von Bremskraft je Achse zum Rangierabteilungsgewicht zu bilden.

Hierbei ist der Streubereich allerdings so groß (an Balkengleisbremsen um 50 %), daß diese Methode nicht hinreichend genau ist.

Für die Bestimmung der zu erwartenden Bremsverzögerung wird daher vor allem eine kurze Probebremsung beim Einlauf der Rangierabteilung in die Gleisbremse vorgeschlagen, die zumindest solange aktiviert wird, daß in deren Verlauf die Messung aller derjenigen Daten erfolgt, die die Berechnung der eingetretenen Bremsverzögerung gestatten. Der Erkenntnisgewinn auf dem Wege einer Probebremsung offenbart jedoch eine Reihe von Nachteilen.

Das Verfahren des "verzögerten" Bremsens ist aus technologischer Sicht insbesondere für lange Ablaufgruppen sinnvoll, diese aber lassen aufgrund der sehr unterschiedlichen Beschaffenheit der Achsen sowie der Achsfolgen innerhalb der Rangierabteilung kaum eine Reproduzierbarkeit des Verzögerungsverlaufes erwarten. Das Ablaufen von Einzelwagen dagegen verlangt, sofern überhaupt verzögert gebremst werden soll, wegen der kurzen Verweildauer im Bremsbereich eine möglichst kurzfristige Festsetzung des optimalen Bremsverlaufes, was kaum Zeit für eine Probebremsung beläßt. Erfolgt sie dennoch, besteht speziell bei energiearmen Einzelabläufen schon allein durch eine hinreichend lange Probebremsung ohne zusätzliche Steueralgorithmen die Gefahr des Überbremsens.

Handelt es sich bei der anzusteuernden Gleisbremse um eine Balkengleisbremse, tritt ein weiterer Nachteil ein. Da diese beim Einlauf der ersten Achse einer Rangierabteilung zunächst aus ihrer Grundbremsstellung aufgeschnitten werden muß, wirken kurzzeitig zusätzliche Kraftkomponenten, die die Bremswirkung verstärken und bei leichteren bis mittelschweren Rangierabteilungen ein falsches Bild von der gesuchten Bremsverzögerung erzeugen. Vorteilhaft wäre es in diesem Sinne, die Probebremsung erst nach dem Einlauf von mindestens einer Achse in die Gleisbremse auszulösen, dann jedoch könnte dringend benötigtes Bremsvermögen für energiereiche Abläufe verlorengehen. Darüber hinaus sind Probebremsungen generell mit einer erhöten Anzahl von Brems-/Löse-Vorgängen verbunden.

Der im Anspruch 1 angegebenen Erfindung liegt das Problem zugrunde, die Nachteile der bekannten Verfahren zum Steuern von Gleisbremsen einer Rangieranlage mit minimalem Aufwand zu vermindern und für die Vielzahl verschiedener Bauformen, insbesondere von hydraulischen Balkengleisbremsen und elektrodynamischen Gleisbremsen als Tal- oder Richtungsgleisbremsen, anwendbar ist, wobei die Genauigkeit bezüglich der Einhaltung vorgegebener Sollauslaufgeschwindigkeiten es gestattet, das Verfahren der Laufzielbremsung anzuwenden.

Die Aufgabe wird erfindungsgemäß durch Merkmale des Anspruchs 1 gelöst, wobei der an jedem Ablauf errechnete Überschuß an kinetischer Energie bezüglich einer vorgegebenen Sollauslaufgeschwindigkeit ins Verhaltnis gesetzt wird zu der Bremsarbeit, die eine Gleisbremse bei einer bestimmten mittleren Achslast und bei einer bestimmten Achsfolge des Ablaufes zu leisten vermag, und daß der Bremsvorgang unmittelbar beginnt, wenn eine Bremskraftstufe errechnet werden kann, deren zu erwartende Bremsarbeit dem Überschußanteil an kinetischer Energie des Ablaufes entspricht, dagegen die Gleisbremse noch vor dem Einlauf der ersten Achse in den Lösezustand übergeht, wenn die ermittelte Bremsarbeit den zu entziehenden Anteil an kinetischer Energie mindestens übersteigt und eine Bremskraftstufe nicht weiter reduziert werden kann, wobei wahrend der sich dann anschließenden Lösedauer der Gleisbremse das Energieniveau der Rangierabteilung sowie das sich beständig verringernde Bremsvermögen infolge des fortschreitenden Auslaufens von Achsen ständig nachgerechnet werden, und der Bremsvorgang erst dann einsetzt, wenn die Überschußenergie der Rangierabteilung und das verbliebene Bremsvermögen in einem geeigneten Verhaltnis zueinander stehen.

Weiterhin wird die Aufgabe erfindungsgemäß dadurch gelöst, daß jede für den unmittelbaren Bremsbeginn ohne verzögertes Einschalten der Gleisbremse vorgesehene Initial-Bremskraftstufe vor ihrer Ausgabe an die Gleisbremse zuerst in eine Berechnungsmethode zur Ermittlug des damit tatsächlich zu erreichenden Bremsvermögens eingesetzt wird, und daß diese Bremskraftstufe, gegebenenfalls mehrmals, reduziert wird, wenn das ermittelte Bremsvermögen den Anteil der der Rangierabteilung zu entziehenden kinetischen Energie um eine Mindestdifferenz überschreitet.

Nachdem der Bremsvorgang eingesetzt hat, bleibt eine ermittelte Initial-Bremskraftstufe mindestens so lange bestehen, wie die Gleisbremse aufgrund ihrer Beschaffenheit an Zeit benötigt, um die zugehörige Bremskraft an die Rangierabteilung zu übermitteln. Erst dann wird ein Regelalgorithmus gestartet, der dann die weitere Ausgabe von Bremskraftstufen steuert, so daß sich der Ist-Geschwindigkeitsverlauf an den Soll-Geschwindigkeitsverlauf bei einem entsprechend vorgegebenen Laufweg für eine Rangierabteilung angleicht.

Der Soll-Geschwindigkeitsverlauf über einem entsprechend vorgegebenen Laufweg als Führungsgröße für den Regler wird in der Weise gebildet, indem ein Kurvenverlauf, beginnend mit der Einlaufgeschwindigkeit der Rangierabteilung und zunächst endend auf dem Niveau der Sollauslaufgeschwindigkeit beim Austritt der zweiten Achse aus der Gleisbremse, mit jeder in die Gleisbremse einlaufenden weiteren Achse um den Betrag des Achsabstandes zur vorauslaufenden Achse hinter das bisherige Bremslängenende in der Weise neu ausgerichtet wird, als ob diese die letzte Achse der Rangierabteilung wäre, so daß ein leicht gekrümmter Verlauf eines Rampensollwertes entsteht.

Die aus der energetischen Betrachtung sich ergebende und vom Regler eingestellte Bremskraftstufe wird im Falle der Ansteuerung von Balkengleisbremsen in Abhängigkeit vom Gewicht der jeweils zunächst in die Balkengleisbremse einlaufenden Achse nach oben hin auf einen Wert begrenzt, bis zu dem das Aufklettern von Achsen unwahrscheinlich ist. Folgen innerhalb einer Rangierabteilung wesentlich schwerere Achsen auf leichtere, so wird die bis dahin gültige Begrenzung der Bremskraftstufen solange beibehalten, wie sich noch leichte Achsen in der Bremse befinden.

Das nachfolgend dargelegte Ausführungsbeispiel bezieht sich auf die Anwendung der erfindungsgemäßen Zusammenhänge insbesondere unter den Bedingungen einer Balkengleisbremse. Das bedeutet, daß bei der Berechnung aller für die Ausgabe an die Gleisbremse vorgesehenen Bremskraftstufen zusätzlich den Bedingungen der Aufklettersicherheit entsprochen werden muß.

Nähert sich einer Balkengleisbremse eine Rangierabteilung, die von dieser in geeigneter Weise zu behandeln ist, und weist diese Rangierabteilung eine höhere Ist-Geschwindigkeit vᵢ auf als die für sie vorgesehene Sollauslaufgeschwindigkeit vₛₒₗₗ, so beginnt die Berechnung der energetischen Ausgangsbedingungen in der Weise, daß noch vor dem Einlauf der ersten Achse in die Balkengleisbremse eine Gegenüberstellung von kinetischer Überschußenergie der Rangierabteilung dh_{abl} und der Zuordnung einer geeigneten Bremskraftstufe bks erfolgen kann.

Demzufolge wird zunächst ein Bremsvermögen h_{br} ermittelt, das an einer Balkengleisbremse bei einer mittleren Achsmasse gₘ und einer bezüglich der Rangierabteilung überwiegenden Achsfolge der sich annähernden Rangierabteilung maximal nutzbar ist.
Dazu ist es notwendig, eine Bremskraftstufe bksₘ zu bestimmen, die ausgehend von der mittleren Achsmasse gₘ der Rangierabteilung unter den Bedingungen der Aufklettersicherheit höchstens eingesetzt werden darf. Das kann entweder mittels eines tabellarischen Vergleichs direkt erfolgen, oder aber, bei einer höheren Anzahl der verfügbaren Bremskraftstufen n_{bks}, durch Anwendung einer geometrischen Reihe über einen Modifikationsfaktor modf. Dieser ist die n_{bks}-te Wurzel aus dem Quotienten des Endachsgewichtes und des Anfangsachsgewichtes.$\text{modf =} {\text{}}_{{\text{n}}_{\text{bks}}} \sqrt{\frac{\text{22,5}}{\text{3,5}}}$ Innerhalb dieser so definierten geometrischen Reihe ist die mittlere Achsmasse gₘ einzuordnen, so daß daraus die zugehörige Bremskraftstufe bksₘ hervorgeht sowie eine Grenzachsmasse g_{end}, bis zu dem diese Bremskraftstufe bksₘ als Maximum zulässig ist. Dazu wird die Grenzachsmasse g_{end} unter fortlaufender Erhöhung der eingesetzten Bremskraftstufe bksₘ als Exponent, beginnend mit der 1, nach der Beziehung${\text{g}}_{\text{end}} \text{= 3,5·} \text{modf} {\text{}}^{{\text{bks}}_{\text{m}}}$ sooft berechnet, bis die Bedingung ${\text{g}}_{\text{end}} {\text{= g}}_{\text{m}}$ erstmalig erfüllt ist.

Ausgedrückt in Energiehöhen ergibt sich für das nutzbare Bremsvermögen h_{br} Hierbei sind h_{br end 2,} h_{br end 4} und h_{br end 6} diejenigen Nennwiderstandshöhen, die für jeden Gleisbremsentyp experimentell ermittelt und bezogen auf die Endachsmasse vorliegen und entsprechend der mit geeigneten Mitteln am aktuellen Ablauf bestimmten Achsfolge einer 2-, 4- oder 6-achsigen Rangierabteilung eingesetzt werden.
Der so berechnete Wert für das maximal verfügbare Bremsvermögen h_{br} gegenüber einer durch ihre mittlere Achsmasse gₘ gekennzeichneten Rangierabteilung wird schließlich noch um den Einfluß der am aktuellen Ablauf wirkenden Streckenkräfte korrigiert, die in einem Wert für den Laufwiderstand w_{abl} zusammengefaßt und beispielsweise in der Dimension ‰ eingesetzt werden.${\text{h}}_{\text{br}} \text{=} {\text{h}}_{\text{br}} \text{+((} {\text{l}}_{\text{b}} \text{+} {\text{l}}_{\text{abl}} \text{)·} {\text{w}}_{\text{abl}} {\text{·10}}^{\text{-3}} \text{)}$
- Hierbei bedeuten weiterhin: l_{b} ... wirksame Bremslänge
l_{abl} ... Länge des Ablaufs
Als nächster Verfahrensschritt erfolgt die Berechnung des tatsächlichen Überschußanteils an kinetischer Energie der Rangierabteilung dh_{abl} gegenüber der Sollauslaufgeschwindigkeit vₛₒₗₗ. Dazu wird zunächst der um den Anteil an rotierender Masse verminderte Betrag der Erdbeschleunigung g_{red} ermittelt.${\text{g}}_{\text{red}} \text{=} \frac{{\text{g}}_{\text{abl}} \text{·9,81} \frac{\text{m}}{{\text{s}}^{\text{2}}}}{{\text{g}}_{\text{abl}} \text{+(} {\text{n}}_{\text{achs}} \text{·0,45)}}$
- Hierbei bedeuten: g_{abl} ... Gesamtgewicht des Ablaufes
n_{achs} ... Anzahl der Achsen des Ablaufes
Damit ergibt sich für die Überschußenergie dh_{abl}, wiederum ausgedrückt als Energiehöhe:${\text{dh}}_{\text{abl}} \text{=} \frac{{\text{v}}_{\text{i}} {\text{}}^{\text{2}} \text{-} {\text{v}}_{\text{soll}} {\text{}}^{\text{2}}}{\text{2·} {\text{g}}_{\text{red}}}$ An dieser Stelle wird das erste Entscheidungskriterium gesetzt, d. h., entweder wird für die Überschußenergie dh_{abl} der Rangierabteilung ein Wert ermittelt, der sich im Grenzbereich des verfügbaren Bremsvermögens h_{br} befindet oder diesen in bestimmten Ausnahmesituationen gar überschreitet, so daß der Bremsvorgang umgehend begonnen und als Initial-Bremskraft die anfangs bestimmte Bremskraftstufe bksₘ eingestellt wird, oder es erfolgt ausgehend von den energetischen Gegebenheiten der Rangierabteilung und bezogen auf den ausnutzbaren Gesamtbremsweg die Berechnung einer passenden Anfangsbremskraft f₀.${\text{f}}_{\text{0}} \text{=} {\text{g}}_{\text{abl}} \text{·9,81} \frac{\text{m}}{{\text{s}}^{\text{2}}} \text{·} \left(\frac{{\text{v}}_{\text{i}} {\text{}}^{\text{2}} \text{-} {\text{v}}_{\text{soll}} {\text{}}^{\text{2}}}{\text{2·} {\text{g}}_{\text{red}} \text{·} {\text{l}}_{\text{b}} \text{·} {\text{n}}_{\text{achs}}} \text{+(} {\text{w}}_{\text{abl}} {\text{·10}}^{\text{-3}} \text{)}\right)$ Diese Anfangsbremskraft f₀ wird einer Normierung unterzogen, in deren Ergebnis eine Bremskraftstufe bks zuzuordnen ist, beispielsweise durch den Vergleich mit einer Normierungstabelle.

Die nach erfolgter Normierung gewonnene Bremskraftstufe bks wird erneut in den Berechnungsvorgang eingesetzt um so diejenige Bremswiderstandshöhe h_{br} zu berechnen, die sich aus der Verwendung ebendieser Bremskraftstufe bks ergibt.${\text{g}}_{\text{end}} \text{= 3,5·} {\text{modf}}^{\text{bks}}$ Der berechnete Wert der Bremswiderstandshöhe h_{br} wird wiederum um den Anteil der an der Rangierabteilung außerdem wirkenden Streckenkräfte korrigiert.

Daran anschließend wird der Wert der so ermittelten Bremswiderstandshöhe h_{br} nochmals mit der bereits berechneten Überschußenergie dh_{abl} der Rangierabteilung verglichen, und es ergibt sich erneut ein Entscheidungskriterium. Das bedeutet, entweder der Wert der Bremswiderstandshöhe h_{br} entspricht dem Wert der Überschußenergie dh_{abl} der Rangierabteilung, so daß die zugehörige Bremskraftstufe bks als Steuerbefehl an die Gleisbremse ausgegeben wird, oder das Bremsvermögen h_{br} auf der Basis der errechneten und normierten Bremskraftstufe bks wird als zu groß erkannt, so daß ein durchgehendes Bremsen mit dieser bks nicht möglich ist. Die ermittelte Bremswiderstandshöhe h_{br} liegt in diesem Falle um einen Mindestbetrag über der Überschußenergie dh_{abl} der Rangierabteilung. Die ermittelte Bremskraftstufe bks wird um eine Stufe reduziert und die sich hierauf ergebende Bremswiderstandshöhe h_{br} ein weiteres Mal berechnet. Daraufhin erfolgt wieder der Vergleich mit der Überschußenergie dh_{abl}. Gegebenenfalls kann eine Bremskraftstufe bks solange dekrementiert werden, bis Überschußenergie dh_{abl} der Rangierabteilung und Bremswiderstandshöhe h_{br} in einem geeigneten Verhältnis zueinander stehen. Die zugehörige Bremskraftstufe bks wird dann als Initialbremskraftstufe an die Gleisbremse ausgegeben, und der Bremsvorgang beginnt unmittelbar mit dem Einlauf der ersten Achse in die Gleisbremse.

Insbesondere bei längeren und/oder leichten bis mittelschweren Abläufen tritt jedoch häufig der Fall ein, daß selbst mit der niedrigsten an einer Gleibremse einzustellenden Bremskraftstufe bks ein so großer Mehrbetrag der Bremswiderstandshöhe h_{br} gegenüber dem Überschußenergieanteil dh_{abl} der Rangierabteilung wirksam wird, daß, sollte mit der ersten Achse beginnend gebremst werden, ein unverhältnismäßig frühzeitiges Erreichen der Lösegeschwindigkeit wahrscheinlich ist. Wenn im Ergebnis der bis dahin durchlaufenen Verfahrensschritte eine solche Konstellation erkannt wird, und wenn ferner spezielle Randbedingungen, z. B. eine genügend freie Gleislänge hinter einer Richtungsgleisbremse u. ä., erfüllt sind, dann wird der Gleisbremse umgehend ein Lösebefehl erteilt noch bevor die erste Achse der Rangierabteilung diese Gleisbremse erreicht hat.

Von diesem Moment an verfolgt die Steuerung den weiteren Verlauf der Energiebilanz zwischen der Rangierabteilung einerseits und der Gleisbremse andererseits, um den richtigen Zeitpunkt des Bremsbeginns bestimmen zu können.

Innere, steuerungsbedingte, und äußere, rangierabteilungsabhängige Einflüsse, die Veränderungen der Energiebilanz verursachen, werden bei diesem Verfahrensschritt berücksichtigt.

Bei jedem der folgenden Abfragezyklen wird durch die Steuerung kontinuierlich die Überschußenergie dh_{abl} der Rangierabteilung berechnet und auch wieder die verfügbare Bremswiderstandshöhe h_{br} geprüft. Bei der fortwährenden Berechnung der jeweils zuzuordnenden Anfangsbremskraft f₀ ist eine mögliche Anzahl zwischenzeitlich ausgelaufener Achsen nₐᵤₛ zu berücksichtigen.${\text{f}}_{\text{0}} \text{=} {\text{g}}_{\text{abl}} \text{·9,81} \frac{\text{m}}{{\text{s}}^{\text{2}}} \text{·} \left(\frac{{\text{v}}_{\text{i}} {\text{}}^{\text{2}} \text{-} {\text{v}}_{\text{soll}} {\text{}}^{\text{2}}}{\text{2·} {\text{g}}_{\text{red}} \text{·} {\text{l}}_{\text{b}} \text{·(} {\text{n}}_{\text{achs}} \text{-} {\text{n}}_{\text{aus}} \text{)}} \text{+(} {\text{w}}_{\text{abl}} {\text{·10}}^{\text{-3}} \text{)}\right)$ Verfahrensgemäß wird der Zustand des verzögerten Bremsens regelmäßig in Form des Lösens aus der kleinsten Bremskraftstufe bks heraus eingenommen. Es ist daher zweckmäßig, die weiteren energetischen Berechnungen nunmehr auf den Beginn mit ebendieser Bremskraftstufe bks zu orientieren.

Eine erneute Berechnung der Anfangsbremskraft kann dann unterbleiben. Stattdessen wird der Normativwert eingetragen, der beim Vergleich mit der Normierungstabelle die Zuweisung der kleinsten Bremskraftstufe bks auslöst. Diese Bremskraftstufe bks wird dann zur fortlaufenden Berechnung der nutzbaren Bremswiderstandshöhe h_{br} unter Berücksichtigung des Auslaufes von Achsen einer Rangierabteilung aus der Gleisbremse und/oder von Abweichungen in der Achsfolge der Rangierabteilung genutzt.${\text{g}}_{\text{end}} \text{= 3,5·} {\text{modf}}^{\text{bks}}$ mit bks = 1$\begin{matrix}\begin{matrix}\begin{matrix}{\text{h}}_{\text{br}} \text{=} \left|\begin{matrix}\text{h} {\text{}}_{{\text{br}}_{\text{end}}} {\text{}}_{{\text{}}_{\text{2}}} \\ \text{h} {\text{}}_{{\text{br}}_{\text{end}}} {\text{}}_{{\text{}}_{\text{4}}} \\ \text{h} {\text{}}_{{\text{br}}_{\text{end}}} {\text{}}_{{\text{}}_{\text{6}}}\end{matrix}\right| \text{·} \frac{{\text{g}}_{\text{end}}}{{\text{g}}_{\text{m}}} \text{·} \frac{\text{(} {\text{n}}_{\text{achs}} \text{-} {\text{n}}_{\text{aus}} \text{)·} {\text{g}}_{\text{m}}}{{\text{g}}_{\text{abl}}}\end{matrix} \\ \begin{matrix}{\text{h}}_{\text{br}} \text{=} \left|\begin{matrix}\text{h} {\text{}}_{{\text{br}}_{\text{end}}} {\text{}}_{{\text{}}_{\text{2}}} \\ \text{h} {\text{}}_{{\text{br}}_{\text{end}}} {\text{}}_{{\text{}}_{\text{4}}} \\ \text{h} {\text{}}_{{\text{br}}_{\text{end}}} {\text{}}_{{\text{}}_{\text{6}}}\end{matrix}\right| \text{·} \frac{{\text{g}}_{\text{end}} \text{·(} {\text{n}}_{\text{achs}} \text{-} {\text{n}}_{\text{aus}} \text{)}}{{\text{g}}_{\text{abl}}}\end{matrix}\end{matrix}\end{matrix}$ An besonders energiearmen Rangierabteilungen, deren letzte Achsen die Gleisbremse mit einer Verzögerung gegenüber normal laufenden Rangierabteilungen befahren, sind unter Umständen zusätzlich der Laufweg s_{achs n} spätestens der letzten Achse bei 2-achsigen oder der vorletzten bei 4-achsigen oder der drittletzten Achse bei 6-achsigen Rangierabteilungen innerhalb der Gleisbremse sowie die Verzögerungszeit Tᵥ, die diese Gleisbremse braucht, um von der Löse- in die Bremsstellung zu gelangen, mit zu berücksichtigen.

Die Berechnungsgleichung der Bremswiderstandshöhe h_{br} erhält daher eine modifizierte Form${\text{h}}_{\text{br}} \text{=} \left|\begin{matrix}\text{h} {\text{}}_{{\text{br}}_{\text{end}}} {\text{}}_{{\text{}}_{\text{2}}} \\ \text{h} {\text{}}_{{\text{br}}_{\text{end}}} {\text{}}_{{\text{}}_{\text{4}}} \\ \text{h} {\text{}}_{{\text{br}}_{\text{end}}} {\text{}}_{{\text{}}_{\text{6}}}\end{matrix}\right| \text{·} \frac{{\text{g}}_{\text{end}} \text{·(} {\text{n}}_{\text{achs}} \text{-} {\text{n}}_{\text{aus}} \text{)}}{{\text{g}}_{\text{abl}}} \text{·} \frac{{\text{l}}_{\text{b}} \text{-} \text{S} {\text{}}_{{\text{achs}}_{\text{n}}} \text{- (} {\text{v}}_{\text{i}} \text{·} {\text{T}}_{\text{v}} \text{)}}{{\text{l}}_{\text{b}}} \text{·0,5}$ Eine regelmäßige Korrektur des berechneten Wertes für die Bremswiderstandshöhe h_{br} um den Anteil von Streckenkräften erfolgt wiederum.

Der auf diese Weise in jedem Abfragezyklus des Steuerrechners neu ermittelte Wert für die Bremswiderstandshöhe h_{br} wird regelmäßig mit dem berechneten Wert für die Überschußenergie dh_{abl} verglichen. Das Entscheidungskriterium zur Fortsetzung des "verzögerten" Bremsens bleibt letztlich solange bestehen, wie die Bremswiderstandshöhe h_{br} um einen Mindestbetrag größer ist als die Überschußenergiehöhe dh_{abl} der Rangierabteilung. Ist dies nicht mehr der Fall, beginnt der Bremsvorgang unmittelbar mit dem Schließbefehl an die Gleisbremse und der Ausgabe der Initial-Bremskraftstufe bks.

Wenn der Bremsvorgang beginnt, d. h., gleichgültig ob beim Einlauf mit der ersten Achse oder bei verzögertem Bremsen nach Einlauf in die gelöste Gleisbremse, bleibt die ermittelte Initial-Bremskraftstufe bks mindestens so lange bestehen, wie die Gleisbremse aufgrund ihrer Beschaffenheit an Zeit benötigt, um die zugehörige Bremskraft an die Rangierabteilung zu übermitteln.

Diese Zeiten können allerdings unterschiedlich bemessen sein, da im Falle des verzögerten Bremsens die Verzögerungszeit Tᵥ für den Übergang in die Bremsstellung hinzukommt.
Während dieser Zeit ist die Steuerung bereits hinsichtlich ihres gesamten Funktionsumfanges aktiv (Vorhaltberechnung usw.), mit einer Ausnahme, daß erst nach Ablauf der Verzögerungszeit Tᵥ ein Regelalgorithmus gestartet wird, der von da an die weitere Ausgabe von Bremskraftstufen bks steuert, indem sich der Ist-Geschwindigkeitsverlauf an den Soll-Geschwindigkeitsverlauf über einen entsprechend vorgegebenen Laufweg, beginnend mit der Ist-Geschwindigkeit beim Bremsbeginn und endend mit der vorgegebenen Auslaufgeschwindigkeit beim Austritt der letzten Achse einer Rangierabteilung aus der Gleisbremse, angleicht.

Wenn der Bremsvorgang beginnt, d. h., gleichgültig ob beim Einlauf mit der ersten Achse oder bei verzögertem Bremsen nach Einlauf in die gelöste Gleisbremse, bleibt die ermittelte Initial-Bremskraftstufe bks mindestens so lange bestehen, wie die Gleisbremse aufgrund ihrer Beschaffenheit an Zeit benötigt, um die zugehörige Bremskraft an die Rangierabteilung zu übermitteln.

Diese Zeiten können allerdings unterschiedlich bemessen sein, da im Falle des verzögerten Bremsens die Verzögerungszeit Tᵥ für den Übergang in die Bremsstellung hinzukommt.
Während dieser Zeit ist die Steuerung bereits hinsichtlich ihres gesamten Funktionsumfanges aktiv (Vorhaltberechnung usw.), mit einer Ausnahme, daß erst nach Ablauf der Verzögerungszeit Tᵥ ein Regelalgorithmus gestartet wird, der von da an die weitere Ausgabe von Bremskraftstufen bks steuert, indem sich der Ist-Geschwindigkeitsverlauf an den Soll-Geschwindigkeitsverlauf über einen entsprechend vorgegebenen Laufweg, beginnend mit der Ist-Geschwindigkeit beim Bremsbeginn und endend mit der vorgegebenen Auslaufgeschwindigkeit beim Austritt der letzten Achse einer Rangierabteilung aus der Gleisbremse, angleicht.

Der Soll-Geschwindigkeitsverlauf über einen entsprechend vorgegebenen Laufweg als Führungsgröße für den Regler wird gebildet, indem ein Kurvenverlauf, beginnend mit der Einlaufgeschwindigkeit der Rangierabteilung und zunächst endend auf dem Niveau der Sollauslaufgeschwindigkeit beim Austritt der zweiten Achse aus der Gleisbremse, mit jeder in die Gleisbremse einlaufenden weiteren Achse um den Betrag des Achsabstandes zur vorauslaufenden Achse hinter das bisherige Bremslängenende in der Weise neu ausgerichtet wird, als ob diese die letzte Achse der Rangierabteilung wäre, so daß ein leicht gekrümmter Verlauf des Rampensollwertes entsteht. Dadurch ist es möglich, insbesondere auch solchen Rangierabteilungen jederzeit reale Geschwindigkeits-Sollwerte vorzugeben, die aufgrund ihrer größeren Länge gegenüber einer der Gleisbremse vorgelagerten Meßstrecke erst zu einem entsprechend späteren Zeitpunkt vollständig bemessen sind.

Der Soll-Geschwindigkeitsverlauf über einen entsprechend vorgegebenen Laufweg als Führungsgröße für den Regler wird gebildet, indem ein Kurvenverlauf, beginnend mit der Einlaufgeschwindigkeit der Rangierabteilung und zunächst endend auf dem Niveau der Sollauslaufgeschwindigkeit beim Austritt der zweiten Achse aus der Gleisbremse, mit jeder in die Gleisbremse einlaufenden weiteren Achse um den Betrag des Achsabstandes zur vorauslaufenden Achse hinter das bisherige Bremslängenende in der Weise neu ausgerichtet wird, als ob diese die letzte Achse der Rangierabteilung wäre, so daß ein leicht gekrümmter Verlauf des Rampensollwertes entsteht. Dadurch ist es möglich, insbesondere auch solchen Rangierabteilungen jederzeit reale Geschwindigkeits-Sollwerte vorzugeben, die aufgrund ihrer größeren Länge gegenüber einer der Gleisbremse vorgelagerten Meßstrecke erst zu einem entsprechend späteren Zeitpunkt vollständig bemessen sind.

Alle für die Ausgabe an die Gleisbremse vorgesehenen Bremskraftstufen bks, gleichgültig, ob diese im Ergebnis der energetischen Betrachtung oder im Verlauf der Regelung ermittelt werden, sind in Abhängigkeit von der Masse der jeweils zunächst in die Gleisbremse einlaufende Achse nach oben hin auf einen Wert begrenzt, bis zu dem das Aufklettern von Achsen unwahrscheinlich ist. Folgen innerhalb einer Rangierabteilung wesentlich schwerere Achsen auf leichtere, so wird eine bis dahin gültige Begrenzung der Bremskraftstufen solange beibehalten, wie sich noch leichte Achsen in der Gleisbremse befinden.

Hierzu wird die Masse jeder einlaufenden Achse mit der davor laufenden Achse verglichen. Sobald die Differenz ein bestimmtes Maß überschreitet, wird sofort die Anzahl der sich noch in der Bremse befindlichen Achsen bestimmt und das Gewicht der vorausgelaufenen Achse noch solange zur Bemessung einer maximal zulässigen Bremskraftstufe bks weiterbenutzt, bis die ermittelte Anzahl von Achsen über den Bremsenauslauf gezählt wurde.

## Patentansprüche

1. Verfahren zum Steuern von Gleisbremsen einer Rangieranlage, insbesondere mit einem Ablaufberg sowie Tal- und Richtungsgleisbremsen, um Rangierabteilungen von einer Einlaufgeschwindigkeit auf eine vorgegebene Sollauslaufgeschwindigkeit abzubremsen, wobei mittels einer Regeleinrichtung Bremskraftstufen an eine Gleisbremse ausgegeben und diese solcherart variiert werden, daß die Sollauslaufgeschwindigkeit der Rangierabteilung dann erreicht wird, wenn diese mit der letzten Achse aus der Gleisbremse austritt, dadurch gekennzeichnet, daß eine bezüglich eines abzubauenden Differenzenergiebetrages einer Rangierabteilung ermittelte Bremskraftstufe nicht unmittelbar an die Gleisbremse ausgegeben wird, sondern noch vor dem Einlauf der ersten Achse der Rangierabteilung in die Gleisbremse zunächst in einen Rechenvorgang einfließt, in dem dieser Differenzenergiebetrag in ein Verhältnis gesetzt wird zu einer mit dieser Bremskraftstufe vorberechneten Bremsarbeit der Gleisbremse bei einer vorbestimmten mittleren Achsmasse und einer vorbestimmten mittleren Achsfolge der Rangierabteilung, und daß der Bremsvorgang nur dann mit einer Ausgabe dieser Bremskraftstufe als Initial-Bremskraftstufe für die Gleisbremse beginnt, wenn die berechnete Bremsarbeit dem Differenzenergiebetrag entspricht, daß die ermittelte Bremskraftstufe dann nach unten oder oben hin korrigiert wird, wenn die berechneten Werte in ungünstigem Verhältnis zueinander stehen, wobei mit einer neu festgelegten Bremskraftstufe sodann wiederum die damit erzielte Bremsarbeit der Gleisbremse ausgehend von der Achsmasse und Achsfolge der Rangierabteilung berechnet wird, und der Bremsvorgang gegebenenfalls mit dieser Bremskraftstufe als Initial-Bremskraftstufe beginnt, und daß die Gleisbremse dagegen noch vor dem Einlauf der ersten Achse in einen Lösezustand versetzt wird, wenn selbst mit der kleinsten einzustellenden Bremskraftstufe eine Bremsarbeit vorbestimmt wird, die den Differenzenergiebetrag um ein Mindestmaß überschreitet, und daß während der anschließenden Lösedauer der Gleisbremse fortlaufend das Verhältnis des momentanen Differenzenergiebetrages der Rangierabteilung zum infolge des fortschreitenden Ein- und Auslaufes von Achsen sich beständig verringernden Bremsarbeitsvermögen der Gleisbremse berechnet wird, und daß der Bremsvorgang mit einer dabei zugrundegelegten Initial-Bremskraftstufe beginnt, sobald beide Werte miteinander komparabel sind.

2. Verfahren nach Anspruch 1, dadurch gekennzeichnet, daß die an die Gleisbremse ausgegebene Initial-Bremskraftstufe mindestens solange erhalten bleibt, bis eine zugehörige Bremskraft an die Rangierabteilung übermittelt ist, und erst danach ein Regelalgorithmus gestartet wird, der von da an die weitere Ausgabe von Bremskraftstufen an die Gleisbremse so steuert, daß der Verlauf der Ist-Geschwindigkeit der Rangierabteilung an den Verlauf einer Soll-Geschwindigkeit herangeführt wird.

3. Verfahren nach Anspruch 1 oder 2, dadurch gekennzeichnet, daß im Moment des Einlaufs einer zweiten Achse der Rangierabteilung in die Gleisbremse und bei jeder weiteren nachfolgenden Achse derselben Rangierabteilung ein Soll-Geschwindigkeitsverlauf über einen vorgegebenen Laufweg in der Weise um den Betrag des Achsabstandes zur vorauslaufenden Achse der Rangierabteilung hinter das bisherige Bremslängenende neu ausgerichtet wird, als ob jede dieser einlaufenden Achsen die letzte Achse der Rangierabteilung wäre.

4. Verfahren nach einem der Ansprüche 1 bis 3, dadurch gekennzeichnet, daß insbesondere bei der Ansteuerung von Balkengleisbremsen alle an die Gleisbremse auszugebenden Bremskraftstufen in Abhängigkeit von der Masse der in die Gleisbremse einlaufenden Achsen einer Rangierabteilung auf einen Wert nach oben hin begrenzt werden, bis zu dem ein Aufklettern von Achsen unwahrscheinlich ist, wobei bei einer Folge von schwereren nach leichteren Achsmassen die für die leichteren Achsen gültige Begrenzung solange erhalten bleibt, wie sich noch Achsen mit der geringeren Masse in der Gleisbremse befinden.

## Claims

1. Procedure for controlling rail brakes in a marshalling yard, notably with a hump and primary and secondary retarders, so as to slow rakes of wagons down from an entry speed to a prescribed nominal exit speed whereby brake force phases are issued to a rail brake by means of a regulating device and varied in such a manner that the nominal exit speed of the rake of wagons is reached when its final axle emerges from the rail brake, its principal characteristics being that a brake force phase established in respect of a energy differential needing to be overcome for a rake of wagons is not issued directly to the rail brake but, prior to the first axle on the rake of wagons entering the rail brake, initially flows into an arithmetical operation in which this energy differential is set in relation to a braking effort of the rail brake previously computed for this brake force phase given a predetermined mean axle mass and sequence of axles of the rake of wagons, and that the braking process only commences issuing this brake force phase as an initial brake force phase for the rail brake once the braking effort computed corresponds to the energy differential, that the brake force phase established is adjusted downwards or upwards whenever the values computed bear an unfavourable ratio to one another, whereupon, using a newly defined brake force phase, the braking effort of the rail brake thus achieved is re-computed on the basis of the axle mass and sequence of axes of the rake of wagons, and the braking process commences in such an instance with this brake force phase as the initial brake force phase, and that, conversely, the rail brake is set to the release position before entry of the first axle if, even given the lowest brake force phase to be set, a braking effort is predetermined that exceeds the energy differential by a minimum degree, and that during the subsequent release period of the rail brake continuous computation is effected of the ratio of the actual energy differential of the rake of wagons to the braking effort capacity of the rail brake as the latter steadily diminishes as a result of the successive entry and exit of axles, and that the braking operation commences on the basis of an initial brake force phase established in the process as soon as both values are comparable with one another.

2. Procedure under Claim 1 whereby the initial brake force phase issued to the rail brake remains in place at least until an appropriate brake force is transmitted to the rake of wagons and only thereafter is a control algorithm initiated, this thenceforth regulating the issue of brake force phases to the rail brake in such a manner that the course of the actual speed of the rake of wagons dovetails with the course of a nominal speed.

3. Procedure under Claims 2 and 3 whereby, at the moment of entry into the rail brake of a second axle and of all subsequent axles on a given rake of wagons, a nominal speed curve over a pre-determined running route is realigned ahead of the previous end of braking distance by the amount of the distance from one axle on the rake of wagons to the axle in advance as if each of the axes entering were the rear axle on the rake of wagons.

4. Procedure under one of Claims 1 to 3 whereby, especially for the actuation of jaw retarders, all brake force phases to be issued to the rail brake are, as a function of the mass of axles of a rake of wagons entering the rail brake, limited to a value in an upward direction up to which any over-ride of axles is improbable, ensuring that, given a sequence of axles of progressively lower mass, the limit applicable for the lighter axes be retained until such time as the axes of lesser mass are no longer located in the rail brake.

## Revendications

1. Procédé visant à commander les freins de voie d'un chantier de triage avec, en particulier, une bosse de triage ainsi que des freins de fond de voie et de voies secondaires afin de décélérer des rames de manoeuvre d'une vitesse d'entrée à une vitesse de sortie théorique, sachant qu'à l'aide d'un équipement de régulation des niveaux d'efforts de freinage sont fournis à un frein en voie et modifiés de telle sorte que la vitesse théorique de sortie de la rame de manoeuvre sera atteinte lorsque le dernier essieu de celle-ci quite le frein de voie, caractérisé par le fait qu'un niveau d'effort de freinage calculé pour une valeur d'énergie à dissiper d'une rame de manoeuvre n'est pas transmis directement au frein de voie mais est transmis avant le passage du premier essieu de la rame de manoeuvre dans le frein de voie à un processus de calcul dans lequel cette valeur de différence d'énergie est mise en rapport avec un travail de freinage préalablement calculé pour le frein de voie pour une masse à l'essieu moyenne prédéfinie et une succession des essieux moyenne de la rame de manoeuvre et que le processus de triage ne débute qu'avec la sortie de ce niveau d'effort de freinage en tant que niveau initial de l'effort de freinage pour le frein de voie si le travail de freinage calculé correspond à la valeur de l'énergie de différence; que le niveau de freinage déterminé est à nouveau corrigé vers le haut ou vers le bas si les valeurs calculées présentent un rapport défavorable les unes par rapport aux autres, sachant qu'avec un niveau d'effort de freinage nouvellement défini le travail de freinage du frein de voie ainsi obtenu est calculé sur la base de la masse à l'essieu et de la succession des essieux de la rame de manoeuvre et le processus de freinage commence le cas échéant avec ce niveau de freinage en tant que niveau de freinage initial et que frein de voie par contre est mis en position de desserrage avant l'entrée du premier essieu si, même avec le niveau d'effort de freinage le plus faible, il est défini un travail de freinage qui dépasse d'une valeur minimale le montant de l'énergie de différence et que pendant la période de desserrage du frein de voie qui s'ensuit, le rapport du montant de l'énergie de différence momentané de la rame de manoeuvre par rapport à la puissance du travail de freinage du frein de voie, qui diminue en permanence du fait de la répétition des entrées et sorties des essieux, est calculé et que le processus de freinage débute avec un niveau d'effort de freinage déterminé à cette occasion dès que les deux valeurs sont comparables entre elles.

2. Procédé selon la revendication 1, caractérisé par le fait que le niveau d'effort de freinage initial transmis au frein de voie demeure jusqu'à ce qu'un effort de freinage correspondant soit transmis à la rame de manoeuvre et, à partir de là seulement, est lancé un algorithme de régulation qui commandera alors les autres sorties des niveaux d'efforts de freinage vers le frein de voie de telle sorte que l'évolution de la vitesse effective de la rame de manoeuvre soit adaptée à l'évolution d'une vitesse théorique.

3. Procédé selon les revendications 1 ou 2 caractérisé par le fait qu'au moment de l'entrée d'un deuxième essieu de la rame de manoeuvre dans le frein de voie et pour chacun des essieux suivants de la même rame de manoeuvre une évolution de la vitesse théorique est à nouveau mise en place sur un parcours donné en introduisant la valeur de l'écart de l'essieu par rapport à l'essieu précédent de la rame de manoeuvre derrière l'extrémité de la longueur de frein actuelle comme si chacun de ces essieux entrants était le dernier essieu de la rame de manoeuvre.

4. Procédé selon l'une des revendications 1 à 3, caractérisé par le fait que, en particulier lors de la commande de freins de voie á mors, tous les niveaux d'efforts de freinage à l'intention du frein de voie sont limités vers le haut en dépendance de la masse des essieux d'une rame de manoeuvre entrant dans le frein de voie à une valeur jusqu'à laquelle une montée de l'essieu sur le rail est improbable, sachant que pour une succession de masses à l'essieu tout d'abord lourdes puis légères, la limite valable pour les essieux légers demeure tant qu'il se trouve des essieux de faible masse dans le frein de voie.
